# EUROPÄISCHE PATENTSCHRIFT

(11) **EP 2 013 441 B1**
(45) Veröffentlichungstag und Bekanntmachung des Hinweises auf die Patenterteilung: **02.12.2009**
(21) Anmeldenummer: 07711181.3
(22) Anmeldetag: 14.02.2007
(51) Int. Cl.: E21B 19/06

(54) **VORRICHTUNG ZUR VERTIKALEN HALTERUNG VON ROHREN**
DEVICE FOR VERTICALLY HOLDING PIPES
DISPOSITIF DE FIXATION VERTICALE DE TUBES

(30) Priorität: 28.04.2006 DE 102006020337
(43) Veröffentlichungstag der Anmeldung: 14.01.2009
(73) Patentinhaber: Blohm + Voss Repair GmbH, 20457 Hamburg (DE)
(72) Erfinder: LUTZHÖFT, Jens, 21077 Hamburg (DE); GROTHERR, Jörn, 25469 Halstenbek (DE); RÖLLING, Ronaldus, R. M., 22299 Hamburg (DE); SEVERIN, Iwo, 23562 Lübeck (DE)
(74) Vertreter: Klickow, Hans-Henning
(86) Internationale Anmeldenummer: PCT/DE2007/000266
(87) Internationale Veröffentlichungsnummer: WO 2007/124706

(56) Entgegenhaltungen:
- GB-A- 249 807
- US-A- 1 856 636

## Beschreibung

Die Erfindung betrifft eine Vorrichtung zur vertikalen Halterung von Rohren, die ein zylindersegmentartiges Grundelement und ein von mindestens einem Schwenkgelenk verschwenkbar mit dem Grundelement verbundenes Türelement sowie einen dem Schwenkgelenk gegenüberliegend angeordneten Verschluß aufweist.

Derartige Vorrichtungen (siehe zum Beispiel die Dokumente US 1,856,636 und GB 249,807) werden beispielsweise verwendet, um im Bereich von Offshore-Bohrplattformen die Handhabung von Bohrrohren zu unterstützen. Die Bohrrohre umgeben hierbei den Bohrer und werden von der Bohrplattform aus abgesenkt. Die Bohrrohre bestehen typischer Weise aus einer Vielzahl hintereinander angeordneter und miteinander verbundener Rohrsegmente. Die einzelnen Rohrsegmente werden seriell mit dem bereits von der Bohrplattform gehalterten Bohrrohr verbundne und nach der Durchführung des verbindungsvorganges abgesenkt. Zur Durchführung der Halte- und Absenkvorgänge sind spezielle Vorrichtungen erforderlich, um ein Abrutschen des Rohres und ein hieraus resultierendes Versinken des Bohrrohres im Meer zu verhindern.

Bei einer üblichen Verwendung wird die Vorrichtung typischer Weise nach einem Öffnen des Türelementes seitlich über das zu halternde Rohr geschoben. Anschließend erfolgt ein Schließen des Türelementes und ein Schließen des Verschlusses, um eine sichere Halterung des Rohres zu gewährleisten.

Für den Fall, daß die Bedienmannschaft zur Auffassung gelangt, daß der Verschluß zuverlässig geschlossen ist und eine Halterung des Rohres unter Verwendung der Vorrichtung einleitet, obwohl tatsächlich der Verschluß nicht geschlossen ist, tritt ein Abrutschen des Bohrrohres und im ungünstigsten Fall ein verlust des gesamten Bohrrohres auf.

Zur Vermeidung derartiger Abläufe ist zur Kennzeichnung eines ordnungsgemäßen Verschließen bereits die Verwendung von Anzeigelementen bekannt, die aufgrund der Vielzahl der denkbaren Betriebszustände aber nicht die erforderliche Zuverlässigkeit aufweisen.

Aufgabe der vorliegenden Erfindung ist es, eine Vorrichtung der einleitend genannten Art derart zu konstruieren, daß eine zuverlässige Signalisierung eines ordnungsgemäßen Schließens der Vorrichtung bereitgestellt wird.

Diese Aufgabe wird erfindungsgemäß dadurch gelöst, daß der Verschluß eine verschwenkbare Arretierung aufweist, die in einem arretierten Zustand mit einem Riegelprofil einen Verschlußbolzen hintergreift, daß im Bereich der verschwenkbaren Arretierung ein Sicherungsbolzen und eine Sicherungsplatte angeordnet sind und daß die Sicherungsplatte positionsabhängig mindestens eine Ausnehmung für den Sicherungsbolzen freigibt oder verschließt.

Durch die Kombination der erfindungsgemäßen funktionellen Bauelemente können eine Vielzahl denkbarer Fehlerzustände bei der Benutzung der Vorrichtung berücksichtigt werden. Eine Signalisierung eines ordnungsgemäßen Schließens der Vorrichtung wird durch den Sicherungsbolzen signalisiert. Der Sicherungsbolzen läßt sich nur dann in der vorgesehenen verschlußpositionierung anordnen, wenn alle Bauteile der Vorrichtung die für ein ordnungsgemäßes Verschließen erforderliche Positionierung eingenommen haben.

Für den Fall des Auftretens eines Fehlerzustandes steht der Sicherungsbolzen aus der Vorrichtung heraus und kann in einfacher weise visuell erkannt oder manuell ertastet werden. Selbst bei ungünstigsten Witterungsverhältnissen oder schlechter Sicht ist somit für einen Bediener die Positionierung des Sicherungsbolzens erkennbar und die Einnahme eines ordnungsgemäßen Verschlußzustandes überprüfbar.

Eine typische Anwendung besteht darin, daß das Grundelement und das Türelement mit dem Verschluß zur Verwendung auf Ölbohrplattformen vorgesehen sind.

Insbesondere ist daran gedacht, daß das Grundelement und das Türelement mit dem Verschluß zur Halterung von Bohrrohren ausgebildet ist.

Eine hohe mechanische Stabilität wird dadurch erreicht, daß der verschlußbolzen vom Grundelement gehaltert ist.

Eine einfache Handhabung wird dadurch unterstützt, daß der Sicherungsbolzen und die Sicherungsplatte vom Türelement gehaltert sind.

Zu einer kompakten Gestaltung trägt es ebenfalls bei, daß sowohl das Riegelprof il als auch die Sicherungsplatte relativ zu einer Sekundärachse verschwenkbar angeordnet sind.

Eine erste Führung für den Sicherungsbolzen wird dadurch bereitgestellt, daß in einer starr mit dem Türelement verbundenen Trägerplatte zur Lagerung des Verschlusses eine der Ausnehmungen für den Sicherungsbolzen angeordnet ist.

Eine zweite positionsvariable Führung für den Sicherungsbolzen wird dadurch ausgebildet, daß eine mit dem Riegelprofil gekoppelte und einen Griff halternde Tragplatte mit einer Ausnehmung für den Sicherungsbolzen versehen und relativ zu einer Zentralachse drehbeweglich gelagert ist.

Ein typischer Bedienvorgang wird dadurch unterstützt, daß die Tragplatte in Abhängigkeit von einem jeweiligen Verschlußzustand unterschiedlich positionierbar ist.

Die Erfassung einer Vielzahl von fehlerhaften Verschlußpositionierungen wird dadurch unterstützt, daß die Sicherungsplatte in Abhängigkeit von einer Relativpositionierung zwischen dem Grundelement und dem Türelement positionierbar angeordnet ist.

Gemäß einer Ausführungsform ist vorgesehen, daß die Sicherungsplatte verschwenkbar angeordnet ist.

Darüber hinaus ist auch daran gedacht, daß die Sicherungsplatte verschieblich angeordnet ist.

Zur Erfassung eines geschlossenen Zustandes des Türelementes wird vorgeschlagen, daß die Sicherungsplatte von einem Anschlagblock des Grundelementes positionierbar ist.
Eine manuelle Betätigung wird dadurch unterstützt, daß der Griff durch ein von den Tragplatten gehaltertes verbindungsprofil mit dem Riegelprofil gekoppelt ist.

Eine Betätigung unter rauhen Einsatzbedingungen wird dadurch unterstützt, daß der Griff als ein Schwenkhebel ausgebildet ist.

Darüber hinaus ist auch daran gedacht, daß der Griff als ein Zuggriff ausgebildet ist.

Die Anzahl erforderlicher manueller Bedienoperationen kann dadurch vermindert werden, daß der Sicherungsbolzen automatisch durch ein gehaltertes Rohr positionierbar ist.

Eine Positionierbarkeit der gesamten Haltevorrichtung wird dadurch unterstützt, daß das Grundelement außenseitig mit mindestens einem Halteelement versehen ist.

Insbesondere erweist es sich zur Ermöglichung einer Verkippbarkeit als vorteilhaft, daß das Grundelement zwei einander gegenüberliegend angeordnete Halteelemente aufweist.

Ein formschlüssiger Kontakt mit einem Positionierelement wird dadurch unterstützt, daß die Halteelemente als stegartig ausgebildete und mit einem Abstand zueinander angeordnete Vorsprünge realisiert sind.

Die Einleitung von Torsionskräften bei der Durchführung eines Positioniervorganges wird dadurch unterstützt, daß jeweils zwei Halteelemente in einer Längsrichtung übereinander angeordnet sind.

Die Durchführung von Dreh- oder Kippbewegungen wird auch dadurch erleichtert, daß die Halteelemente mindestens bereichsweise eine gerundete Außenkontur aufweisen.

Eine effektive Krafteinleitung bei der Durchführung von Positionierbewegungen wird dadurch erleichtert, daß die Halteelemente mindestens bereichsweise mit Kontaktflächen zur Verbindung mit einem Positionierelement versehen sind.

Ein sicherer Kontakt mit den Positionierelementen wird dadurch unterstützt, daß die Halteelemente mit mindestens einer Ausnehmung versehen sind.

Ein ordnungsgemäßes Einführen des Sicherungsbolzens ausschließlich in einem korrekt verriegelten Zustand der vorrichtung wird dadurch erreicht, daß in einem ordnungsgemäßen verschlußzustand die Ausnehmung im Bereich der Trägerplatte und die Ausnehmung im Bereich der Tragplatte relativ zueinander koaxial und übereinander angeordnet sind und daß die Ausnehmungen in diesem Betriebszustand von der Sicherungsplatte freigegeben sind.

In den Zeichnungen sind Ausführungsbeispiele der Erfindung dargestellt. Es zeigen:
- Fig. 1: eine Seitenansicht der Vorrichtung bei einem Blick auf das Grundelement,
- Fig. 2: eine perspektivische Seitendarstellung der Vorrichtung bei einem Blick auf das teilweise geöffnete Türelement,
- Fig. 3: eine perspektivische Darstellung des Grundelements mit zugeordnetem Verschluß, jedoch ohne Darstellung des Türelementes,
- Fig. 4: eine vergrößerte teilweise Darstellung der Vorrichtung im Bereich des Verschlusses,
- Fig. 5: eine Darstellung ähnlich zu Fig. 4 bei einer anderen Positionierung der Bauelemente,
- Fig. 6: eine perspektivische Draufsicht auf den Verschluß,
- Fig. 7: eine weitere perspektivische Darstellung der vorrichtung bei einem seitlichen Blick auf das Türelement,
- Fig. 8: eine vergrößerte Darstellung im Bereich eines seitlichen Halteelementes des Grundelementes,
- Fig. 9: eine perspektivische teilweise Darstellung des Grundelementes mit zwei vorstehenden Haltelementen sowie ebenfalls dargestelltem Verschluß,
- Fig. 10: eine perspektivische Darstellung von zwei seitlichen Halteelementen des Grundelementes mit zugeordnetem Sicherungsbügel,
- Fig. 11: eine Draufsicht auf die Vorrichtung im Bereich des Verschlusses zur Veranschaulichung einer Positionierung des Sicherungsbolzens bei einer ordnungsgemäßen Positionierung aller Verschlußelemente,
- Fig. 12: die Anordnung gemäß Fig. 11 in einer perspektivischen Darstellung,
- Fig. 13: die Anordnung gemäß Fig. 11 in einem fehlerhaften Betriebszustand, in dem zwar das Türelement geschlossen ist, das Riegelprofil jedoch nicht die Verschlußpositionierung einnimmt,
- Fig. 14: die Anordnung gemäß Fig. 13 in einer perspektivischen Darstellung,
- Fig. 15: die Anordnung gemäß Fig. 11 in einem Betriebszustand, in dem sich das Riegelprofil im Verschlußzustand befindet, das Türelement jedoch nicht geschlossen ist,
- Fig. 16: die Anordnung gemäß Fig. 15 in einer perspektivischen Darstellung,
- Fig. 17: die Anordnung gemäß Fig. 11 in einem fehlerhaften Betriebszustand, in dem weder das Türelement geschlossen ist noch das Riegelprofil seine Verschlußstellung einnimmt und
- Fig. 18: die Anordnung gemäß Fig. 17 in einer perspektivischen Darstellung.

Fig. 1 zeigt die Vorrichtung zur vertikalen Halterung von Rohren in einer seitlichen perspektivischen Darstellung. Zu erkennen ist ein zylindersegmentartiges Grundelement (1), das im Bereich einander gegenüberliegender Seiten jeweils mit zwei Haltelementen (2, 3) versehen ist. Die Halteelemente (2, 3) sind vorsprungartig ausgebildet und mit einer gerundeten Außenkontur versehen. In einer Längsrichtung (4) des Grundelementes (1) erstrecken sich die Halteelemente (2, 3) mit einem Abstand (5).

Die Halteelemente (2, 3) weisen jeweils im wesentlichen ebene Kontaktflächen (6, 7) auf, die in die gerundete Außenkontur eingearbeitet sind. Im Bereich der Kontaktflächen (6, 7) sind Ausnehmungen (8, 9) angeordnet. Zur Bereitstellung einer erforderlichen Steifigkeit weist das Grundelement (1) außenseitig Versteifungsrippen (10) auf.

Fig. 2 zeigt eine weitere perspektivische Darstellung der Vorrichtung, im Gegensatz zu Fig. 2 jedoch bei einer Blickrichtung auf ein Türelement (11). Es ist zu erkennen, daß das Türelement (11) von einem Schwenkgelenk (12) drehbeweglich mit dem Grundelement (1) verbunden ist. Dem Schwenkgelenk (12) gegenüberliegend weist das Türelement (12) einen Verschluß (13) auf. Der Verschluß (13) ist mit einem Griff (14) sowie einem Riegelprofil (15) versehen. Der Verschluß (13) ist am Türelement (11) angeordnet. In einem verschlossenem Zustand hintergreift das Riegelprofil (15) einen Verschlußbolzen (16), der am Grundelement (1) angeordnet ist.

Der Griff (14) und das Riegelprofil (15) sind von Tragplatten (17, 18) sowie nachfolgend nach näher erläuterten weiteren Bauelementen miteinander verbunden. Die Tragplatten (17, 18) sind relativ zu einer Zentralachse (19) des Verschlusses (13) verschwenkbar angeordnet.

Fig. 3 zeigt in einer perspektivischen Darstellung das Grundelement (1) mit zugeordnetem Verschluß (13), jedoch ohne Darstellung des Türelementes (11). Insbesondere ist zu erkennen, wie das Riegelprofil (15) großflächig den Verschlußbolzen (15) hintergreift. Es wird hierdurch eine große Kontaktfläche bereitgestellt, die zur Übertragung hoher verschlußkräfte geeignet ist. Das Riegelprofil (15) weist hierbei eine zylindersegmentartige Gestaltung auf und erstreckt sich entlang eines wesentlichen Teiles der Längsausdehnung des Verschlußbolzens (16). Zu erkennen ist ebenfalls eine Sekundärachse (20), deren Funktion später noch näher erläutert wird. Das Riegelprofil (15) ist relativ zur Sekundärachse (20) verschwenkbar angeordnet. Bei einer verschwenkung des Griffes (14) relativ zur Primärachse (19) greift ein von den Tragplatte (17, 18) gehaltertes Kopplungsprofil in ein Gegenprofil des Riegelprofils (15) ein und verursacht die Schwenkbewegung des Riegelprofils (15). Das Kopplungsprofil ist beim dargestellten Ausführungsbeispiels als ein Rundbolzen ausgebildet, der in ein nutförmiges Gegenprofil des Riegelprofils (15) eingreift.

Fig. 4 zeigt in einer perspektivischen Darstellung den konstruktiven Aufbau des verschlusses (13) mit mehr Details. Im Hintergrund ist der vom Grundelement (1) gehalterte Verschlußbolzen (16) zu erkennen. Im Vordergrund ist ein Teil des Türelementes (11) zu sehen, das die Zentralachse (19) sowie die Sekundärachse (20) haltert. Zu erkennen ist ebenfalls der von den Tragplatte (17, 18) gehalterte Griff (14). Das Riegelprofil (15) hintergreift in der dargestellten Positionierung den Verschlußbolzen (16). Das Riegelprofil (15) ist relativ zur Sekundärachse (20) verschwenkbar gelagert.

Zu erkennen ist insbesondere, daß im Bereich der Sekundärachse (20) eine Hauptfeder (21) sowie eine Sekundärfeder (22) angeordnet sind. Die Hauptfeder (21) sorgt dafür, daß der Verschluß (13) ohne die Einwirkung von Betätigungskräften in die Verriegelungspositionierung gedrückt wird. Die Sekundärfeder (22) drückt eine Sicherungsplatte (23) in eine Grundpositionierung.

Aus Fig. 4 ist ebenfalls zu erkennen, daß ein Sicherungsbolzen (24) eine abgesenkte Positionierung einnimmt und nicht aus einer Ausnehmung (25) einer Trägerplatte (26) herausragt. Eine derartige Positionierung kennzeichnet eine ordnungsgemäße Positionierung des Verschlusses (13) in einer Verschlußpositionierung.

Fig. 5 zeigt die Anordnung gemäß Fig. 4 mit einem Sicherungsbolzen (24), der aus der Ausnehmung (25) der Trägerplatte (26) herausragt. Diese Positionierung kennzeichnet einen Betriebszustand des Verschlusses (13), in dem mindestens ein Bauteil nicht exakt die vorgesehene Verriegelungspositionierung einnimmt. Gegebenenfalls wird der in Fig. 5 dargestellte Betriebszustand auch während eines Einführens des Sicherungsbolzens (24) in die hierfür vorgesehenen Ausnehmungen und Führungen eingenommen.

Fig. 6 zeigt den Verschluß (13) in einer Draufsicht. Der Sicherungsbolzen (24) ragt im dargestellten Betriebszustand aus der Ausnehmung (25) heraus. Die Ausnehmung (25) ist allerdings von der Sicherungsplatte (23) freigegeben, was eine Positionierung des Türelementes (11) in einem geschlossenem Zustand signalisiert.

Das Grundelement (1) weist zur Positionierung der Sicherungsplatte (23) einen Anschlagblock (27) auf. Bei einer Überführung des Türelementes (11) die Verschlußpositionierung wird die Sicherungsplatte (23) mit einem Führungsrand (28) gegen den Anschlagblock (27) geführt und die Sicherungsplatte (23) wird hierdurch derart verschwenkt, daß die Ausnehmung (25) freigegeben ist. Vor einem Schließen des Türelementes (11) verdeckt die Sicherungsplatte (23) die Ausnehmung (25) und der Sicherungsbolzen (24) kann somit nicht in die Ausnehmung (25) eingeführt werden.

Fig. 7 zeigt nochmals eine perspektivische Darstellung der Vorrichtung bei einem seitlichen Blick auf das Türelement (11). Zu erkennen ist bei dieser Darstellung, daß im Bereich der Halteelemente (2, 3) jeweils ein Sicherungsbügel (29) angeordnet ist. Im Bereich der unteren Haltelemente (3) sind darüber hinaus zwei Ausnehmungen (9) vorgesehen. Ein nicht dargestelltes Positionierelement, das zwischen die Halteelemente (2, 3) eingeführt wird und insbesondere für eine Positionierung und ein Verdrehen der Vorrichtung verwendet wird, kann durch die Sicherungsbügel (29) fixiert werden.

Gemäß der Ausführungsform in Fig. 7 ist die Vorrichtung mit einer Selbstverriegelung (30) ausgestattet. Diese kann dazu verwendet werden, daß durch das von der Vorrichtung gehalterte Rohr selbst die erforderliche Verriegelung durchgeführt wird.

Fig. 8 zeigt in einer vergrößerten Darstellung das untere Halteelement (3) mit den zwei nebeneinander angeordneten Ausnehmungen (9).

Fig. 9 zeigt in einer weiteren perspektivischen Darstellung die Anordnung des Verschlusses (13) und Fig. 10 veranschaulicht nochmals die gerundete Ausbildung der Halteelemente (2, 3), um die Einleitung von Drehbewegungen unter Verwendung des Positionierelementes in die Haltevorrichtung zu unterstützen.

Fig. 11 zeigt den Verschluß (13) nochmals in einer Positionierung mit in der Ausnehmung (25) versenktem Sicherungsbolzen (24). Hierdurch wird signalisiert, daß sowohl das Türelement (11) verschlossen als auch das Riegelprofil (15) in der Verriegelungspositionierung angeordnet ist.
Fig. 12 zeigt die Anordnung gemäß Fig. 11 in einer perspektivischen Darstellung. Auch hier ist zu erkennen, daß alle Führungen für den Sicherungsbolzen (24) derart angeordnet sind, daß ein Einführung und Versenken des Sicherungsbolzens (24) möglich ist.

Fig. 13 zeigt einen fehlerhaften Betriebszustand, bei dem zwar das Türelement (11) geschlossen ist, das Riegelprofil (5) jedoch nicht den Verschlußbolzen (16) hintergreift. Fig. 14 zeigt die Anordnung gemäß Fig. 13 in der Umgebung des Verschlusses (13) in einer vergrößerten Darstellung. Aufgrund der Kopplung des Griffes (14) und des Riegelprofils (15) nimmt auch die Tragplatte (17) nicht diejenige Positionierung ein, die einer korrekten verschlußpositionierung zugeordnet ist. Hierdurch liegen die Ausnehmung (25) in der Trägerplatte (26) und eine Ausnehmung (31) in der Tragplatte (17) nicht exakt übereinander, so daß der Sicherungsbolzen (24) nicht eingeführt werden kann.

Fig. 15 zeigt einen Betriebszustand, bei der sich zwar der Griff (14) und das Riegelprofil (15) in einer relativ zum Türelement (11) ordnungsgemäßen Schlußpositionierung befinden, das Türelement (11) selbst aber nicht geschlossen ist. Fig. 16 zeigt den Betriebszustand gemäß Fig. 15 in einer vergrößerten Darstellung in einer Umgebung des Verschlusses (13). Es ist insbesondere zu erkennen, daß der Anschlagblock (27) keinen Kontakt mit der Sicherungsplatte (23) hat und hierdurch die Sicherungsplatte (23) relativ zur Sekundärachse (20) derart verschwenkt ist, daß mindestens eine der Ausnehmungen (25, 31) mindestens bereichsweise verdeckt ist. Hierdurch läßt sich der Sicherungsbolzen (24) nicht vollständig einführen und steht aus der Trägerplatte (26) heraus.

Fig. 17 zeigt einen Betriebszustand, bei der weder das Türelement (11) geschlossen ist, noch der Verschluß (13) relativ zum Türelement (11) eine verschlußpositionierung einnimmt. Fig. 18 zeigt den Betriebszustand gemäß Fig. 17 in einer vergrößerten Darstellung in einer Umgebung des Verschlusses (13). Es ist zu erkennen, daß weder die Ausnehmungen (25, 31) übereinander angeordnet sind noch die Ausnehmung (25) von der Sicherungsplatte (23) freigegeben ist. Auch in diesem Betriebszustand ist somit ein Einführen des Sicherungsbolzens (24) nicht möglich.

## Patentansprüche

1. Vorrichtung zur vertikalen Halterung von Rohren, die ein zylindersegmentartiges Grundelement sowie ein von mindestens einem Schwenkgelenk verschwenkbar mit dem Grundelement verbundenes Türelement und einen dem Schwenkgelenk gegenüberliegend angeordneten Verschluß aufweist, **dadurch gekennzeichnet, daß** der Verschluß (13) eine verschwenkbare Arretierung aufweist, die in einem arretierten Zustand mit einem Riegelprofil (15) einen Verschlußbolzen (16) hintergreift und daß im Bereich der verschwenkbaren Arretierung ein Sicherungsbolzen (24) und eine Sicherungsplatte (23) angeordnet sind und daß die Sicherungsplatte (23) positionsabhängig mindestens eine Ausnehmung (25, 31) für den Sicherungsbolzen (24) freigibt oder verschließt.

2. Vorrichtung nach Anspruch 1, **dadurch gekennzeichnet, daß** das Grundelement (1) und das Türelement (11) mit dem Verschluß (13) zur Verwendung auf Ölbohrplattformen vorgesehen sind.

3. Vorrichtung nach Anspruch 1 oder 2, **dadurch gekennzeichnet, daß** das Grundelement (1) und das Türelement (11) mit dem Verschluß (13) zur Halterung von Bohrrohren ausgebildet sind.

4. Vorrichtung nach einem der Ansprüche 1 bis 3, **dadurch gekennzeichnet, daß** der Verschlußbolzen (16) vom Grundelement (1) gehaltert ist.

5. vorrichtung nach einem der Ansprüche 1 bis 4, **dadurch gekennzeichnet, daß** der Sicherungsbolzen (24) und die Sicherungsplatte (23) vom Türelement (11) gehaltert sind.

6. Vorrichtung nach einem der Ansprüche 1 bis 5, **dadurch gekennzeichnet, daß** sowohl das Riegelprofil als auch die Sicherungsplatte (23) relativ zu einer Sekundärachse (20) verschwenkbar angeordnet sind.

7. vorrichtung nach einem der Ansprüche 1 bis 6, **dadurch gekennzeichnet, daß** in einer starr mit dem Türelement (11) verbundenen Trägerplatte (26) zur Lagerung des Verschlusses (13) eine der Ausnehmungen (25, 31) für den Sicherungsbolzen (24) angeordnet ist.

8. Vorrichtung nach einem der Ansprüche 1 bis 7, **dadurch gekennzeichnet, daß** eine mit dem Riegelprofil (15) gekoppelte und einen Griff (14) halternde Tragplatte (17, 18) mit einer Ausnehmung (31) für den Sicherungsbolzen (24) versehen und relativ zu einer Zentralachse (9) drehbeweglich gelagert ist.

9. Vorrichtung nach Anspruch 8, **dadurch gekennzeichnet, daß** die Tragplatte (17, 18) in Abhängigkeit von einem jeweiligen Verschlußzustand unterschiedlich positionierbar ist.

10. Vorrichtung nach einem der Ansprüche 1 bis 9, **dadurch gekennzeichnet, daß** die Sicherungsplatte (23) in Abhängigkeit von einer Relativpositionierung zwischen dem Grundelement (1) und dem Türelement (11) positionierbar angeordnet ist.

11. Vorrichtung nach Anspruch 10, **dadurch gekennzeichnet, daß** die Sicherungsplatte (23) verschwenkbar angeordnet ist.

12. Vorrichtung nach Anspruch 10, **dadurch gekennzeichnet, daß** die Sicherungsplatte (23) verschieblich angeordnet ist.

13. Vorrichtung nach einem der Ansprüche 10 bis 12, **dadurch gekennzeichnet, daß** die Sicherungsplatte (23) von einem Anschlagblock (27) des Grundelementes (1) positionierbar ist.

14. Vorrichtung nach einem der Ansprüche 1 bis 13, **dadurch gekennzeichnet, daß** der Griff (14) durch ein von den Tragplatten (17, 18) gehaltertes Verbindungsprofil mit dem Riegelprofil (15) gekoppelt ist.

15. Vorrichtung nach einem der Ansprüche 1 bis 14, **dadurch gekennzeichnet, daß** der Griff (14) als ein Schwenkhebel ausgebildet ist.

16. Vorrichtung nach einem der Ansprüche 1 bis 14, **dadurch gekennzeichnet, daß** der Griff (14) als ein Zuggriff ausgebildet ist.

17. Vorrichtung nach einem der Ansprüche 1 bis 16, **dadurch gekennzeichnet, daß** der Sicherungsbolzen (24) automatisch durch ein gehaltertes Rohr positionierbar ist.

18. Vorrichtung nach einem der Ansprüche 1 bis 17, **dadurch gekennzeichnet, daß** das Grundelement (1) außenseitig mit mindestens einem Halteelement (2, 3) versehen ist.

19. Vorrichtung nach Anspruch 18, **dadurch gekennzeichnet, daß** das Grundelement (1) mindestens zwei einander gegenüberliegend angeordnete Halteelemente (2, 3) aufweist.

20. Vorrichtung nach Anspruch 18 oder 19, **dadurch gekennzeichnet, daß** die Halteelemente (2, 3)als stegartig ausgebildete und mit einem Abstand zueinander angeordnete Vorsprünge realisiert sind.

21. Vorrichtung nach einem der Ansprüche 1 bis 20, **dadurch gekennzeichnet, daß** jeweils zwei Halteelemente (2, 3) in einer Längsrichtung (4) übereinander angeordnet sind.

22. Vorrichtung nach einem der Ansprüche 1 bis 21, **dadurch gekennzeichnet, daß** die Halteelemente (2, 3) mindestens bereichsweise eine gerundete Außenkontur aufweisen.

23. Vorrichtung nach einem der Ansprüche 1 bis 22, **dadurch gekennzeichnet, daß** die Halteelemente (2, 3) mindestens bereichsweise mit Kontaktflächen (6, 7) zur Verbindung mit einem Positionierelement versehen sind.

24. Vorrichtung nach einem der Ansprüche 1 bis 23, **dadurch gekennzeichnet, daß** die Halteelemente (2, 3) mit mindestens einer Ausnehmung (8, 9) versehen sind.

25. Vorrichtung nach einem der Ansprüche 1 bis 24, **dadurch gekennzeichnet, daß** in einem ordnungsgemäßen Verschlußzustand die Ausnehmung (25) im Bereich der Trägerplatte (26) und die Ausnehmung (31) im Bereich der Tragplatte (17) relativ zueinander koaxial und übereinander angeordnet sind und daß die Ausnehmungen (25, 31) in diesem Betriebszustand von der Sicherungsplatte (23) freigegeben sind.

## Claims

1. Device for vertically holding pipes, which has a cylinder-segment-like base element and also a door element which is connected to said base element in a pivotable manner by at least one swivel joint, and a closing mechanism which is arranged opposite said swivel joint, **characterised in that** the closing mechanism (13) has a pivotable locking system which, in a locked condition, engages behind a closing pin (16) with a bolting profile (15), and that a locking pin (24) and a locking plate (23) are arranged in the region of the pivotable locking system, and that said locking plate (23) unblocks or closes, depending upon its position, at least one clearance (25, 31) for the locking pin (24).

2. Device according to claim 1, **characterised in that** the base element (1) and the door element (11) with the closing mechanism (13) are intended for use on oil drilling platforms.

3. Device according to claim 1 or 2, **characterised in that** the base element (1) and the door element (11) with the closing mechanism (13) are constructed for holding drilling pipes.

4. Device according to one of claims 1 to 3, **characterised in that** the closing pin (16) is held by the base element (1).

5. Device according to one of claims 1 to 4, **characterised in that** the locking pin (24) and the locking plate (23) are held by the door element (11).

6. Device according to one of claims 1 to 5, **characterised in that** both the bolting profile and the locking plate (23) are arranged so as to be pivotable relative to a secondary shaft (20).

7. Device according to one of claims 1 to 6, **characterised in that** one of the clearances (25, 31) for the locking pin (24) is arranged in a carrier plate (26) for mounting the closing mechanism (13), which carrier plate is connected rigidly to the door element (11).

8. Device according to one of claims 1 to 7, **characterised in that** a carrying plate (17, 18), which is coupled to the bolting profile (15) and holds a handle (14), is provided with a clearance (31) for the locking pin (24) and is mounted so as to be rotationally movable relative to a central shaft (9).

9. Device according to claim 8, **characterised in that** the carrying plate (17, 18) can be positioned differently in dependence upon a particular condition of the closing mechanism.

10. Device according to one of claims 1 to 9, **characterised in that** the locking plate (23) is arranged so that it can be positioned in dependence upon relative positioning between the base element (1) and the door element (11).

11. Device according to claim 10, **characterised in that** the locking plate (23) is arranged in a pivotable manner.

12. Device according to claim 10, **characterised in that** the locking plate (23) is arranged in a displaceable manner.

13. Device according to one of claims 10 to 12, **characterised in that** the locking plate (23) can be positioned by a stop block (27) on the base element (1).

14. Device according to one of claims 1 to 13, **characterised in that** the handle (14) is coupled to the bolting profile (15) by a connecting profile which is held by the carrying plates (17, 18).

15. Device according to one of claims 1 to 14, **characterised in that** the handle (14) is constructed as a swivelling handle.

16. Device according to one of claims 1 to 14, **characterised in that** the handle (14) is constructed as a pull handle.

17. Device according to one of claims 1 to 16, **characterised in that** the locking pin (24) can be positioned automatically by a pipe which is held.

18. Device according to one of claims 1 to 17, **characterised in that** the base element (1) is provided, on the outside, with at least one retaining element (2, 3).

19. Device according to claim 18, **characterised in that** the base element (1) has at least two retaining elements (2, 3) which are arranged opposite one another.

20. Device according to claim 18 or 19, **characterised in that** the retaining elements (2, 3) are realised as projections which are constructed in a web-like manner and are arranged at a distance from one another.

21. Device according to one of claims 1 to 20, **characterised in that** two retaining elements (2, 3) in each case are arranged one above the other in a longitudinal direction (4).

22. Device according to one of claims 1 to 21, **characterised in that** the retaining elements (2, 3) have a rounded outer contour, at least in certain regions.

23. Device according to one of claims 1 to 22, **characterised in that** the retaining elements (2, 3) are provided, at least in certain regions, with contact faces (6, 7) for connection to a positioning element.

24. Device according to one of claims 1 to 23, **characterised in that** the retaining elements (2, 3) are provided with at least one clearance (8, 9).

25. Device according to one of claims 1 to 24, **characterised in that**, when the closing mechanism is in the correct condition, the clearance (25) in the region of the carrier plate (26) and the clearance (31) in the region of the carrying plate (17) are arranged coaxially, relative to one another, and one above the other, and that, in this operating condition, the clearances (25, 31) are unblocked by the locking plate (23).

## Revendications

1. Dispositif pour la fixation verticale de tubes, qui présente un élément de base, dans le genre d'un segment de cylindre, ainsi qu'un élément de porte, qui est relié à pivotement à l'élément de base par au moins une articulation pivotante, et un système de verrouillage, disposé à l'opposé de l'articulation pivotante, **caractérisé en ce que** le dispositif de verrouillage (13) présente un organe d'arrêt pivotant, qui, à l'état de blocage s'engage derrière un boulon de verrouillage (16) avec un profilé de verrouillage (15), et **en ce que**, dans la région de l'organe d'arrêt pivotant, sont disposés un boulon de sûreté (24) et une plaque de sûreté (23), et **en ce que** la plaque de sûreté (23) libère ou ferme, en fonction de la position, au moins un évidement (25, 31), prévu pour le boulon de sûreté (24).

2. Dispositif selon la revendication 1, **caractérisé en ce que** l'élément de base (1) et l'élément de porte (11), avec le dispositif de verrouillage (13), sont destinés à être utilisés sur des plateformes de forage pétrolier.

3. Dispositif selon revendication 1 ou 2, **caractérisé en ce que** l'élément de base (1) et l'élément de porte (11) avec dispositif de verrouillage (13) sont conçus pour la fixation de tubes de forage.

4. Dispositif selon l'une des revendications 1 à 3, **caractérisé en ce que** le boulon de verrouillage (16) est maintenu par l'élément de base (1).

5. Dispositif selon l'une des revendications 1 à 4, **caractérisé en ce que** le boulon de sûreté (24) et la plaque de sûreté (23) sont maintenus par l'élément de porte (11).

6. Dispositif selon l'une des revendications 1 à 5, **caractérisé en ce que** le profilé de verrouillage, ainsi due la plaque de sûreté (23), sont agencés de manière à pouvoir pivoter par rapport à un axe secondaire (20).

7. Dispositif selon l'une des revendications 1 à 6, **caractérisé en ce que** l'un des évidements (25, 31), prévus pour le boulon de sûreté (24), est disposé dans une plaque de support (26), reliée rigidement à l'élément de porte (11), pour le montage du dispositif de verrouillage (13).

8. Dispositif selon l'une des revendications 1 à 7, **caractérisé en ce qu'**une plaque de support (17, 18), couplée avec le profilé de verrouillage (15) et portant une poignée (14), est pourvue d'un évidement (31) pour le boulon de sûreté (24) et est montée, mobile en rotation par rapport à un axe central (9).

9. Dispositif selon la revendication 8, **caractérisé en ce que** la plaque de support (17, 18) peut être positionnée de manière différente, en fonction de chaque position.

10. Dispositif selon l'une des revendications 1 à 9, **caractérisé en ce que** la plaque de sûreté (23) est installée de manière à pouvoir être positionnée en fonction d'un positionnement relatif entre l'élément de base (1) et l'élément de porte (11).

11. Dispositif selon la revendication 10, **caractérisé en ce que** la plaque de sûreté (23) est montée en pivotement.

12. Dispositif selon la revendication 10, **caractérisé en ce que** la plaque de sûreté (23) est montée en translation.

13. Dispositif selon l'une des revendications 10 à 12, **caractérisé en ce que** la plaque de sûreté (23) peut être positionnée par un bloc de butée (27) de l'élément de base (1).

14. Dispositif selon l'une des revendications 1 à 13, **caractérisé en ce que** la poignée (14) est couplée avec le profilé de verrouillage (15) par un profilé de liaison, maintenu par les plaque de support (17, 18).

15. Dispositif selon l'une des revendications 1 à 14, **caractérisé en ce que** la poignée (14) est réalisée sous la forme d'un levier pivotant.

16. Dispositif selon l'une des revendications 1 à 14, **caractérisé en ce que** la poignée (14) est réalisée sous la forme d'une poignée de traction.

17. Dispositif selon l'une des revendications 1 à 16, **caractérisé en ce que** le boulon de sûreté (24) peut être positionné automatiquement par un tube fixé.

18. Dispositif selon l'une des revendications 1 à 17, **caractérisé en ce que** l'élément de base (1) est pourvu, sur le côté extérieur, d'au moins un élément de fixation (2, 3).

19. Dispositif selon la revendication 18, **caractérisé en ce que** l'élément de base (1) présente au moins deux éléments de fixation (2, 3), qui sont disposés à l'opposé l'un de l'autre.

20. Dispositif selon revendication 18 ou 19, **caractérisé en ce que** les éléments de fixation (2, 3) sont conçus sous la forme de pattes et disposés à distance l'un de l'autre.

21. Dispositif selon l'une des revendications 1 à 20, **caractérisé en ce que** deux éléments de fixation (2, 3) sont chaque fois disposés l'un au-dessus de l'autre, dans un sens longitudinal (4).

22. Dispositif selon l'une des revendications 1 à 21, **caractérisé en ce que** les éléments de fixation (2, 3) présentent, au moins par sections, un contour extérieur arrondi.

23. Dispositif selon l'une des revendications 1 à 22, **caractérisé en ce que** les éléments de fixation (2, 3) sont pourvus, au moins par sections, de surfaces de contact (6, 7) pour la liaison à un élément de positionnement.

24. Dispositif selon l'une des revendications 1 à 23, **caractérisé en ce que** les éléments de fixation (2, 3) sont pourvus d'au moins un évidement (8, 9).

25. Dispositif selon l'une des revendications 1 à 24, **caractérisé en ce que**, dans un état de verrouillage correct, l'évidement (25), dans la zone de la plaque de support (26), et l'évidement 31), dans la zone de la plaque de support (17), sont disposés coaxialement l'un par rapport à l'autre et l'un au-dessus de l'autre, et que les évidements (25, 31) sont libérés, dans cet état de service, par la plaque de sûreté (23).
